# EUROPÄISCHE PATENTSCHRIFT

(11) **EP 3 230 594 B1**
(45) Veröffentlichungstag und Bekanntmachung des Hinweises auf die Patenterteilung: **14.11.2018**
(21) Anmeldenummer: 16706177.9
(22) Anmeldetag: 24.02.2016
(51) Int. Cl.: F04D 17/12, F04D 19/02, F04D 25/16, F04D 27/02

(54) **ANORDNUNG MIT ZWEI VERDICHTERN, VERFAHREN ZUM NACHRÜSTEN**
ASSEMBLY HAVING TWO COMPRESSORS, METHOD FOR RETROFITTING
DISPOSITIF AVEC DEUX COMPRESSEURS, PROCÉDÉ D'ÉQUIPEMENT ULTÉRIEUR

(30) Priorität: 12.03.2015 DE 102015204466
(43) Veröffentlichungstag der Anmeldung: 18.10.2017
(73) Patentinhaber: Siemens Aktiengesellschaft, 80333 München (DE)
(72) Erfinder: NISSLER, Joachim, 47137 Duisburg (DE); SCHULZ, Hans, 46049 Oberhausen (DE)
(86) Internationale Anmeldenummer: PCT/EP2016/053826
(87) Internationale Veröffentlichungsnummer: WO 2016/142171

(56) Entgegenhaltungen:
- EP-A1- 0 811 770
- WO-A1-03/040567
- WO-A1-2009/095097
- DE-U1-202012 101 190
- GB-A- 1 551 454
- US-A1- 2012 260 693

## Beschreibung

Die Erfindung betrifft eine Anordnung mit einem ersten Verdichterstrang und einem zweiten Verdichterstrang zur Verdichtung eines Prozessfluids, wobei der erste Verdichterstrang einen ersten Antrieb und einen ersten Verdichter umfasst, wobei der zweite Verdichterstrang einen zweiten Antrieb und einen zweiten Verdichter umfasst, wobei der erste Verdichterstrang nicht mit rotierenden Teilen des zweiten Verdichterstrangs drehmomentübertragend mechanisch gekoppelt ist, wobei die beiden Verdichter der unterschiedlichen Verdichterstränge mittels einer verbindenden Fluidleitung direkt fluidleitend miteinander verbunden sind, derart, dass der erste Verdichter stromaufwärts des zweiten Verdichters angeordnet ist. Daneben betrifft die Erfindung ein Verfahren zum Nachrüsten eines ersten Verdichters zu einer Bestandsanlage umfassend einen zweiten Verdichter, um aus einer Bestandsanlage im Zuge der Nachrüstung eine Anordnung nach der Erfindung zu erhalten.

Die Erfindung beschäftigt sich im Wesentlichen mit der Steigerung der Leistung von Verdichteranlagen. Zwei entscheidende Parameter der Leistung sind der Volumenstrom und das Druckverhältnis von Ausgangsdruck zu Eingangsdruck einer entsprechenden Verdichteranlage. Um bei einer vorgegebenen Anzahl von Verdichterstufen die Leistung der Verdichteranlage weiter zu steigern, ergeben sich im Wesentlichen die beiden Möglichkeiten, den Durchmesser von Schaufelkränzen bzw. Laufrädern anzuheben oder die Drehzahl zu erhöhen. Diese beiden konstruktiven Optionen sind weitestgehend ausgereizt, da die verfügbaren Materialien bereits an den Grenzwerten ihrer Festigkeitskennwerte angelangt sind und dementsprechend keine höheren Umfangsgeschwindigkeiten bzw. Durchmesser kräftemäßig ertragen können. Größere Durchmesser bedeuten darüber hinaus zusätzliche Probleme in der Fertigung der Rotoren und weitere Herausforderungen im Bereich der Rotordynamik.

Ein bevorzugtes Einsatzgebiet der Erfindung liegt im Bereich der als Getriebeverdichter ausgebildeten Luftverdichter, die im Wesentlichen atmosphärisch ansaugen - ggf. unter Zwischenanordnung eines Filters, so dass am Verdichtereintrittsstutzen sich ein Druck unter dem Atmosphärendruck ergibt - und den angesaugten Volumenstrom mittels mehrerer radialer Verdichterstufen auf einen Enddruck von etwa 3 bis 200 bar verdichten. Bei einem Getriebeverdichter handelt es sich im Wesentlichen um ein - verhältnismäßig großes - Getriebegehäuse, an dem außen verschiedene Spiralgehäuse angebracht sind, in denen die Laufräder der Radialverdichter von Getrieberitzeln angetrieben werden. Zwischen den einzelnen Verdichtungsstufen kann jeweils eine Zwischenkühlung vorgesehen sein. Die größten Durchmesser von Laufrädern dieser Radialverdichterstufen sind bisher noch unter zwei Meter und aufgrund der bereits oben angedeuteten Probleme nur mit großen konstruktiven Hürden unter Einsatz kostspieliger Materialen und besonderer Fertigungen zu steigern.

Aus den Druckschriften US 2012/260693 A1,
DE 20 2012 101190 U1, WO 03/040567 A1, GB 1 551 454 A,
EP 0 811 770 A1, WO 2009/095097 A1 sind bereits verschiedene mehrstufige Verdichtungsanordnungen bekannt.

Die Erfindung hat es sich ausgehend von dem oben erläuterten Problemfeld zur Aufgabe gemacht, eine Verdichteranlage zur Verfügung zu stellen, die mit verhältnismäßig geringem Aufwand eine höhere Leistung zur Verfügung stellt. Daneben ist es eine Aufgabe der Erfindung, ein Verfahren zur Nachrüstung bestehender Verdichteranlagen zu schaffen, so dass die jeweils nachgerüstete Verdichteranlage eine höhere Leistung bereitstellt, insbesondere einen höheren Volumenstrom. Diese beiden Aufgaben sollen damit einhergehen, dass nicht zwingend eine weitere Annährung der Belastung von Bauteilen bzw. Materialien an entsprechende Grenzwerte stattfindet oder teurere Materialien eingesetzt werden müssen.

Zur Lösung der erfindungsgemäßen Aufgabe wird eine Anordnung der eingangs genannten Art mit den zusätzlichen Merkmalen des Anspruchs 1 vorgeschlagen. Weiterhin schlägt die Erfindung ein Verfahren zur Nachrüstung einer Bestandsanlage gemäß dem Verfahrensanspruch vor. Die jeweils rückbezogenen Unteransprüche beinhalten vorteilhafte Weiterbildungen der Erfindung.

Ein erfindungswesentlicher Gedanke besteht darin, die Leistung einer Verdichteranlage dadurch anzuheben, dass das von dem zweiten Verdichter angesaugte Prozessfluid bereits um den Faktor 1,1 bis 1,6 im Druck stromaufwärts der Zuströmung angehoben ist. Diese Art von Vorverdichtung oder Aufladung des zweiten Verdichters kann - bei im Wesentlichen gleichbleibendem Druckverhältnis von Ausgangsdruck zu Eingangsdruck der Gesamtanlage - zu einer Normvolumenstromsteigerung oder Massenstromsteigerung zwischen 10% und 40% gegenüber einer nicht aufgeladenen Anordnung führen. Der Aufwand für eine erfindungsgemäße Aufladung ist hierbei verhältnismäßig gering, da das Druckverhältnis des ersten Verdichters klein ist. Für ein derartiges Druckverhältnis ist es beispielsweise ausreichend, in der Zuströmung zu dem zweiten Verdichter ein Gebläse vorzusehen bzw. nachzurüsten, das erfindungsgemäß einen eigenen Antrieb aufweist und dementsprechend weitestgehend unabhängig von dem ersten Verdichter betrieben werden kann. Besonders interessant ist die erfindungsgemäße Lösung als Nachrüstung für bereits bestehende Anlagen, die in einem Prozess eingebunden sind, der sich insbesondere durch eine Steigerung des Volumenstroms in seiner Produktivität steigern lässt.

Eine vorteilhafte Weiterbildung sieht vor, dass der zweite Verdichter mit einem Druckverhältnis zwischen 3 bis 60 verdichtet. Das Verhältnis der Druckverhältnisse zwischen dem zweiten Verdichter und dem ersten Verdichter kann bevorzugt etwa zwischen 2,3 bis 56 beziffert werden, besonders bevorzugt leistet der zweite Verdichter ein mindestens 3,8-fach höheres Druckverhältnis als der erste Verdichter. Aus diesem Grund kann der erste Verdichter bauartbedingt sehr viel günstiger hergestellt werden als der zweite Verdichter und kann als Ventilator (Druckverhältnis von 1 bis 1,3) oder Gebläse (Druckverhältnis von 1,3 bis 3,0) bezeichnet werden.

Der zu dem ersten Verdichterstrang gehörige erste Antrieb kann entweder als Elektromotor, Dampfturbine oder Gasturbine ausgebildet sein. Für eine maximale Flexibilität und einen geringeren Investitionsaufwand ist es besonders zweckmäßig als ersten Antrieb einen Elektromotor zu wählen. Der zweite Antrieb kann ebenfalls in Form einer Turbine oder in Form eines Elektromotors ausgebildet sein. Sofern Prozessdampf zur Verfügung steht, ist der Betrieb mittels einer Dampfturbine besonders vorteilhaft. Der erste Verdichter kann als Axialverdichter oder als Radialverdichter ausgebildet sein, wobei in Folge des geringen Druckverhältnisses des ersten Verdichters auch die Bezeichnung Ventilator oder Gebläse benutzt werden kann. Im Folgenden wird in der Regel ohne Rücksicht auf ein etwaiges Druckverhältnis des ersten Verdichters der Betriff erster Verdichter benutzt, wobei es sich je nach Druckverhältnis im engeren Sinne um einen Ventilator oder ein Gebläse handeln mag. In der Begriffswelt dieser Patentanmeldung umfasst der Begriff des ersten Verdichters auch die Ausbildung dieses ersten Verdichters als Ventilator oder Gebläse.

Eine besonders vorteilhafte Weiterbildung der Erfindung sieht vor, dass der erste Verdichter mindestens zwei Verdichterstufen umfasst und der erste Antrieb zwischen einer ersten Gruppe von Verdichterstufen und einer zweiten Gruppe von Verdichterstufen angeordnet ist.

Bei einer Ausbildung des ersten Verdichters als mindestens zweiflutiger, insbesondere doppelflutiger Radialverdichter, wobei beide Radiallaufräder jeweils eine axiale Ansaugseite und eine axiale Radscheibenseite aufweisen, kann es zweckmäßig sein, wenn die Radscheibenseite des ersten Radiallaufrads axial der Radscheibenseite des zweiten Radiallaufrads zugewendet ist und die beiden Radiallaufräder axial aus entgegengesetzten Richtungen ansaugen. Hierbei kann der Antrieb entweder zwischen den beiden Radscheibenseiten axial angeordnet sein oder axial auf einer Seite die beiden Laufräder antreiben. Die beiden Laufräder des Radialverdichters können in einen gemeinsamen Diffusor abströmen. Die Doppelflutigkeit entspricht einer Parallelanordnung der Radiallaufräder.

Eine zweckmäßige Weiterbildung der Erfindung sieht vor, dass die Anordnung einen Filter stromaufwärts des zweiten Verdichters aufweist. Hierbei kann es sinnvoll sein, dass der erste Verdichter stromaufwärts dieses Filters angeordnet ist und das Prozessfluid erst nach Passage des Filters in den zweiten Verdichter eingeleitet wird. Hierbei würde der erste Verdichter bevorzugt ohne Filter direkt atmosphärisch ansaugen und bei einer Nachrüstung wäre die nachfolgende Anlage ggf. auf einen etwas höheren Druck in dem Filter und vor dem zweiten Verdichter in der Ansaugleitung anzupassen. Alternativ kann der erste Verdichter auch zwischen dem Filter und dem zweiten Verdichter vorgesehen werden, so dass das Prozessfluid stromabwärts des ersten Verdichters ohne Passage eines Filters direkt in den zweiten Verdichter eingeleitet wird. Hierbei ist es zweckmäßig, dass das Filtergehäuse, insbesondere bei einer Nachrüstung, nicht auf einen etwas erhöhten Druck ertüchtigt werden muss.

Eine andere vorteilhafte Weiterbildung sieht vor, dass zumindest der erste Verdichter oder der gesamte erste Verdichterstrang in einem Gehäuse eines Filters angeordnet ist.

Häufig stehen entsprechende Filter mit ihrem eigenen Gehäuse außerhalb eines Maschinenhauses, so dass bei einer Erweiterung eines derartigen Filters um beispielsweise den ersten Verdichter oder Verdichterstrang größere konstruktive Freiheiten gegeben sind, als innerhalb des Maschinenhauses, wo der zweite Verdichterstrang angeordnet ist. Dieser Vorteil ergibt sich auch bei einer Anordnung des ersten Verdichters stromaufwärts des Filters, wie es bereits oben beschrieben ist.

Besonders zweckmäßig ist die Ausstattung der Anordnung mit einer Pumpschutzvorrichtung. Die Pumpschutzvorrichtung kann insbesondere zum Schutz des ersten Verdichters vor einem Pumpvorgang des zweiten Verdichters vorgesehen sein. Aufgrund des sehr viel höheren Druckverhältnisses des zweiten Verdichters sind entsprechende Pumpvorgänge an diesem Aggregat einhergehend mit einem vergleichsweise höheren Zerstörungspotential. Mit Vorteil kann diese Pumpschutzvorrichtung eine Zustellvorrichtung aufweisen, die im Falle des Pumpens mindestens 80% des Strömungsquerschnitts der verbindenden Fluidleitung zwischen dem ersten Verdichter und dem zweiten Verdichter zustellt. Sinnvoll kann diese Zustellvorrichtung Klappen aufweisen, die die Querschnittsfläche der verbindenden Fluidleitung im Falle eine Rückströmung versperren. Besonders zweckmäßig ist eine derartige Ausbildung dieser Klappen, so dass bei einer Rückströmbewegung des Prozessfluids in Richtung des ersten Verdichters die Aerodynamik der Klappen getrieben von dem rückströmenden Prozessfluid die Klappen in eine Schließposition bewegt. Für eine Bewegung aus der Schließposition zurück in die Öffnungsposition kann eine Dämpfung vorgesehen sein, so dass die Klappen nicht periodisch mit den Pumpstößen auf und zu gehen. Besonders zweckmäßig ist eine Ausbildung der Klappen derart, dass diese jeweils um eine Achse drehbar bzw. schwenkbar gelagert sind. Diese Achsen erstrecken sich bevorzugt senkrecht zu einer Längsachse der fluidleitenden Verbindung bzw. senkrecht zu der Hauptströmungsrichtung durch die fluidleitende Verbindung. Besonders bevorzugt sind diese Klappen lammellenartig nebeneinander angeordnet, so dass in einer Öffnungsposition dieser Klappen das Prozessfluid durch die Fluidleitung durch ein von den Dreh-Achsen der Klappen gebildetes Gitter hindurch strömt. In einer Schließposition werden die Zwischenräume zwischen den Drehachsengittern durch die jalousieartigen bzw. lammellenartigen Klappen verschlossen. Alternativ oder zusätzlich zu der Zustellvorrichtung der Pumpschutzvorrichtung ist es sinnvoll, wenn eine Entlastungsvorrichtung vorgesehen ist, die im Falle des Pumpens des ersten Verdichters und/oder des zweiten Verdichters eine Druckentlastung der verbindenden Fluidleitung zwischen dem ersten Verdichter und dem zweiten Verdichter oder auf mindestens dem Abschnitt der Fluidleitung zwischen der Zustellvorrichtung und dem zweiten Verdichter mittels einer Öffnung in eine Drucksenke - zum Beispiel die Umgebung - von Druck und/oder Druckstößen druckentlastet. Eine derartige Entlastungsvorrichtung und/oder Zustellvorrichtung ist besonders sinnvoll, wenn der erste Verdichter ein Axialverdichter ist, weil die in der Regel freistehenden Schaufeln eines Axialverdichters empfindlich gegenüber Druckstößen aus Pumpvorgängen sind. Bei einem ersten Verdichter, der als Radialverdichter ausgebildet ist, kann es vertretbar sein, insbesondere aus Kostengründen keine Pumpschutzvorrichtung stromaufwärts des zweiten Verdichters vorzusehen, da ein als Radialverdichter ausgebildeter Verdichter hinreichend belastbar ausgebildet sein kann.

Besonders zweckmäßig ist eine Ausbildung einer Pumpschutzvorrichtung mit einer Entlastungsvorrichtung, die ein Schiebeventil aufweist und mit einer Zustellvorrichtung mechanisch verbunden ist. Das Schiebeventil kann hierbei eine sich in Längsrichtung der verbindenden Fluidleitung axiale Verschieblichkeit aufweisen, die in Folge einer Rückströmung des Prozessfluids auf die Zustellvorrichtung wirkenden Differenzkraft axial verschoben wird, derart, dass eine druckentlastende Öffnung in der verbindenden Fluidleitung aufgrund des damit offenen Schiebeventils entsteht.

Die erfindungsgemäße Anordnung ist besonders gut geeignet zum Nachrüsten eines ersten Verdichterstrangs zu einem zweiten Verdichterstrang eines Anlagenbestandes, so dass eine Anordnung nach mindestens einer vorab beschriebenen Ausbildung der Erfindung entsteht. Besonders zweckmäßig ist eine Nachrüstung des ersten Verdichters zu dem als Bestand vorhandenen zweiten Verdichter, wobei der zweite Verdichter aerodynamisch derart geändert wird, dass das Druckverhältnis des zweiten Verdichters gegenüber dem Zustand vor der Nachrüstung verringert ist. Auf diese Weise kann die durch Nachrüstung entstandene Gesamtanordnung aus erstem Verdichter und zweitem Verdichter einen höheren Volumenstrom aufweisen als der zweite Verdichter alleine bei gleichzeitig gleichem Druckverhältnis zur Atmosphäre. Im Nachrüstfall ist oft ein weitgehend gleichbleibendes Druckverhältnis bzw. der gleiche Enddruck gewünscht und ein ggf. erhöhter Volumenstrom, da die Einbindung in den bereits bestehenden Prozess den schon vorher festgelegten Enddruck aus der Gesamtverdichtung fordert.

Eine vorteilhafte Weiterbildung der Erfindung sieht vor, dass die erfindungsgemäße Anordnung Bestandteil einer Gasturbine ist, derart, dass der zweite Verdichter mit einem Verdichtergehäuse direkter Bestandteil der Gasturbine ist. Hierbei ist es zweckmäßig, wenn der erste Verdichter optional in den Strömungspfad der Frischluftansaugung eingeschaltet werden kann, so dass zum Beispiel in Abhängigkeit von den Umgebungsbedingungen der erste Verdichter die Funktion eines Vorverdichters für die Gasturbine übernehmen kann.

Eine spezielle Weiterbildung dieser Anordnung mit in den Strömungspfad einschaltbarem ersten Verdichter sieht ein Absperrorgan vor, beispielsweise eine Klappe und einen Bypass neben einer direkten Ansaugung des zweiten Verdichters vorbei an dem ersten Verdichter. In dem Bypass ist der erste Verdichter angeordnet, so dass der Vorderdichter nur bei Bedarf (z. B. bei jahreszeitlichen Schwankungen) benutzt wird und anderenfalls der zweite Verdichter direkt durch die geöffnete Klappe ansaugt. Wenn die Klappe geöffnet ist, kann ein Eintrittsleitapparat des Vorverdichters geschlossen werden, so dass kein unkontrolliert strömender Bypass zu der geöffneten Klappe stattfindet

Eine vorteilhafte Weiterbildung der Erfindung sieht vor, dass der erste Verdichter einen Eintrittsleitapparat aufweist, der den Eintrittsquerschnitt an das erforderliche Schluckvermögen anpasst. Besonders bevorzugt ist der Antrieb des ersten Verdichters nicht in Abhängigkeit von dem Sollvolumenstrom geregelt, so dass die Regelung des Volumenstroms durch den ersten Verdichter bei annähernd konstanter Drehzahl ausschließlich mittels des Eintrittsleitappartes erfolgt.

In der Folge ist die Erfindung anhand einiger Ausführungsbeispiele unter Bezugnahme auf Zeichnungen näher beschrieben. Es zeigen:
- Figur 1: eine schematische Prozessübersicht über eine Anordnung nach der Erfindung,
- Figur 2: eine dreidimensionale schematische Darstellung einer Anordnung nach der Erfindung,
- Figur 3: eine schematische Wiedergabe im Längsschnitt einer Kombination aus einem Filter mit einem ersten Verdichterstrang,
- Figur 4: eine andere Ausführung eines ersten Verdichterstrangs,
- Figur 5: eine schematische Darstellung im Querschnitt eines ersten Verdichterstrangs in modularer Ausführung,
- Figur 6: ein schematischer Längsschnitt durch eine erfindungsgemäße Anordnung mit einem ersten Verdichterstrang, dessen erster Verdichter als Radialgebläse ausgebildet ist,
- Figur 7: eine schematische Darstellung eines ersten Verdichterstrangs als Radialgebläse im Längsschnitt durch den ersten Verdichter,
- Figur 8: eine alternative Ausbildung zu der Darstellung der Figur 7
- Figur 9: ein Ausführungsbeispiel eines Pumpschutzes stromabwärts eines als Radialgebläse ausgebildeten ersten Verdichters mit einem anschließenden Filter,
- Figur 10: eine Zustellvorrichtung eines Pumpschutzes,
- Figur 11: einen Pumpschutz, mit einer kombinierten Zustellvorrichtung und Entlastungsvorrichtung in einer ersten Betriebsposition in Geschlossenstellung der Entlastungsvorrichtung,
- Figur 12: die Pumpschutzvorrichtung nach Figur 11 in einer zweiten Betriebsposition in einer Offenstellung der Entlastungsvorrichtung.

Eine erfindungsgemäße Anordnung mit einem ersten Verdichterstrang CT1 und einem zweiten Verdichterstrang CT2 ist in schematischer Darstellung in einer Draufsicht auf die Längsachse der Gesamtanordnung bereits in Figur 1 wiedergegeben. Ein Prozessfluid PF wird durch einen Filter FIT, FIT' angesaugt und in einem als Gebläse ausgebildeten ersten Verdichter CO1 eines ersten Verdichterstrangs CT1 auf ein höheres Druckniveau befördert. Die Figur 1 zeigt zwei alternative Ausführungen des Filters FIT, FIT'. In einer ersten Möglichkeit befindet sich der Filter FIT in einem von dem ersten Verdichterstrang CT1 getrennten Gehäuse. In der zweiten Ausführung befindet sich der Filter FIT' in einem gemeinsamen Gehäuse mit dem ersten Verdichterstrang CT1.

Nach Austritt aus dem ersten Verdichter CO1 des ersten Verdichterstrangs CT1 gelangt das Prozessfluid PF in eine stromabwärts gelegene verbindende Fluidleitung CFC und weiter stromabwärts zu einem zweiten Verdichterstrang CT2. Der zweite Verdichterstrang CT2 weist einen zweiten Verdichter CO2 auf, der als Getriebeverdichter ausgebildet ist, so dass eine erste Verdichterstufe CO21 des zweiten Verdichters CO2 mittels eines ersten Getriebes GR1 angetrieben ist und eine zweite stromabwärts gelegene Verdichterstufe CO22 des zweiten Verdichters CO2 mittels eines zweiten Getriebes GR2 angetrieben ist. Das erste Getriebe GR1 und das zweite Getriebe GR2 sind mittels eines zweiten Antriebes DR2 angetrieben, wobei in nicht dargestellter Weise die beiden Getriebe GR1, GR2 Bestandteile eines gemeinsamen Getriebes des Getriebeverdichters sind.

Grundsätzlich sind derartige Getriebeverdichter bekannt. Es handelt sich hierbei um Getriebegehäuse - die verhältnismäßig groß sind -, an denen außen Spiralgehäuse der einzelnen Verdichterstufen angeflanscht sind. In der Regel ist in dem Getriebe ein Großrad angeordnet, das von einem gemeinsamen Antrieb für die einzelnen Verdichterstufen angetrieben wird. Meist ist dieser Antrieb außerhalb des Getriebegehäuses mittels einer Kupplung an das Getriebegehäuse drehmomentübertragend angebunden. Die einzelnen Verdichterstufen werden mittels Ritzelwellen angetrieben, von denen mindestens ein Wellenende, meist beide Wellenenden, aus dem Getriebegehäuse herausragen. An den herausragenden Wellenenden sind die Laufräder der einzelnen Verdichterstufen - in der Regel fliegend gelagert -angebracht. Zwischen den einzelnen Verdichterstufen des Getriebeverdichters kann das Prozessfluid anderen Prozessen zugeführt werden oder schlicht eine Kühlung erfahren. Alternativ kann das Prozessfluid auch von einer Verdichterstufe direkt zu der nächsten Verdichterstufe mittels einer verbindenden Fluidleitung übergeleitet werden. In der Figur 1 ist eine Zwischenkühlung ICL zwischen den beiden Verdichterstufen CO21, CO22 des zweiten Verdichters CO2 dargestellt. Nach der Verdichtung in dem zweiten Verdichter CO2 des zweiten Verdichterstrangs CT2 wird das Prozessfluid PF weiteren Prozessen PRO zugeleitet.

Die Verdichtung in dem ersten Verdichterstrang CT1 findet bei einem Druckverhältnis zwischen 1,1 bis 1,6 statt. Der zweite Verdichterstrang CT2 verdichtet das Prozessfluid PF auf einen Enddruck von etwa 3 bis 60 bar. Der erste Verdichterstrang CT1 saugt nahezu atmosphärisch an, wobei das Prozessfluid vorliegend Luft ist. Die Anwendung als Luftverdichter ist die für die Erfindung bevorzugte Ausführungsart. Der erste Verdichterstrang CT1 saugt etwas unterhalb des atmosphärischen Drucks an, weil der stromaufwärts angeordnete Filter FIT einen Druckverlust verursacht.

Figur 2 zeigt eine perspektivische Darstellung einer möglichen Ausführung der erfindungsgemäßen Anordnung. Ein Filter FIT ist in einem Filtergehäuse stromaufwärts des ersten Verdichterstrangs CT1 angeordnet. Der erste Verdichterstrang CT1 befindet sich integriert in der verbindenden Fluidleitung CFC, die sich im Wesentlichen von dem Filter FIT zu dem zweiten Verdichterstrang CT2 erstreckt. Mögliche Ausführungen eines solchen ersten Verdichters CO1 bzw. des ersten Verdichterstrangs CT1 sind in den Figuren 3, 4, 5 dargestellt. Stromabwärts der verbindenden Fluidleitung CFC ist ein als Getriebeverdichter ausgebildeter zweiter Verdichter CO2 des zweiten Verdichterstrangs CT2 wiedergegeben. Das zweite Getriebe des Getriebeverdichters ist als GR2 bezeichnet, wobei das zweite Getriebe für jede einzelne Verdichterstufe eigene Getriebekomponenten aufweist, die hier nicht extra ausgewiesen sind. Die Bauart dieses Getriebeverdichters entspricht der zuvor beschriebenen grundsätzlichen Ausbildung von Getriebeverdichtern. Erfindungsgemäß ist der zweite Verdichter als Getriebeverdichter ausgeführt. In axialer Verlängerung des Stroms des Prozessfluids PF durch die verbindende Fluidleitung CFC befindet sich hinter dem zweiten Verdichter CO2 der zweite Antrieb DR2 des zweiten Verdichterstrangs CT2. Der erste Antrieb DR1 des ersten Verdichterstrangs CT1 ist nicht sichtbar in der verbindenden Fluidleitung CFC integriert.

Eine derartige Bauart der integrierten Ausbildung des ersten Verdichterstrangs CT1 ist in der Figur 3 wiedergegeben. Stromabwärts eines Filter FIT wird das Prozessfluid PF von dem ersten Verdichterstrang CT1 auf ein höheres Druckniveau befördert, wobei sowohl der erste Verdichter CO1 als auch der erste Antrieb DR1 in der verbindenden Fluidleitung CFC zwischen dem Filter FIT und dem nicht weiter dargestellten stromabwärtigen zweiten Verdichterstrang CT2 integriert sind. Der erste Verdichter CO1 ist hierbei als Axialverdichter ausgeführt. Die beiden dargestellten Verdichterstufen CO11, CO12 des ersten Verdichters CO1 können hierbei unter Einsparung von Leitschaufeln gegenläufig angetrieben sein, wobei entsprechende getriebliche Maßnahmen für den Antrieb hier nicht wiedergegeben sind. Der erste Antrieb DR1 kann sich auch radial außerhalb dieser Axialbeschaufelung befinden. Für die integrale Ausbildung des ersten Verdichters CO1 in Verlängerung der verbindenden Fluidleitung oder als integraler Bestandteil der verbindenden Fluidleitung CFC ist die Ausbildung des ersten Verdichters als Axialverdichter bevorzugt. Eine alternative Ausbildung eines Axialverdichters als ersten Verdichter CO1 zeigt die Figur 4, wobei vier Verdichterstufen CO11, CO12, CO13, CO14 axial hintereinander angeordnet sind, wobei auf eine Rotationsachse X bezuggenommen wird, die sich entlang der Hauptströmungsrichtung des Prozessfluids PF erstreckt. Diese Rotationsachse X ist auch in der Figur 3 wiedergegeben. Während sich in der Figur 3 der erste Antrieb DR1 auf einer axialen Seite des gesamten ersten Verdichters CO1 befindet, ist in der Figur 4 der erste Antrieb DR1 axial zwischen stromaufwärts und stromabwärts befindlichen Verdichterstufen CO11 bis CO14 angeordnet. Diese Axialreihenfolge hat den Vorteil, dass die Achse des Rotors nicht besonders weit aus dem Antrieb DR1 herausragt und auf diese Weise die dem Motor innewohnende Lagerung ausreichend ist, die Rotordynamik der Gesamtanordnung des ersten Verdichters zu kontrollieren. Eine vergleichbare Betrachtung enthalten die Figuren 7 und 8 hinsichtlich der Ausführung des ersten Verdichterstrangs CT1 bzw. des ersten Verdichters CO1 als Radialverdichter.

Eine spezielle Modularität des ersten Verdichterstrangs CT1 zeigt Figur 5. Senkrecht zu der Achse X ist hier die verbindende Fluidleitung CFC geschnitten und die einzelnen Verdichterstufen CO11 bis CO14 sind schematisch wiedergegeben. Der Querschnitt der verbindenden Fluidleitung CFC ist in vier Segmente aufgeteilt, wobei in jedem Segment eine Verdichterstufe CO11 bis CO14 angeordnet ist, so dass keine serielle Verdichterstufenanordnung vorliegt, sondern eine parallele. Auf diese Weise können kleinere Gebläse nebeneinander eingesetzt werden, das Prozessfluid PF vor Eintritt in den zweiten Verdichter CO2 vorzuverdichten.

Figur 6 zeigt eine schamtische Darstellung einer erfindungsgemäßen Anordnung, wobei der erste Verdichter CO1 des ersten Verdichterstrangs CT1 als Radialgebläse ausgebildet ist und atmosphärisch angesaugte Luft vor dem Eintritt in den Filter FIT verdichtet. Der Filter FIT und der erste Verdichter CO1 sind hierbei außerhalb eines Maschinenhauses für den zweiten Verdichterstrang CT2 - bzw. jenseitig einer Hauswand BW des Maschinenhauses MH angeordnet. Das Gehäuse des Filters FIT ist hierbei mit einem Austrittsdruck beaufschlagt, der über dem Druck der Atmosphäre liegt und muss daher gegenüber einer atmosphärischen Ansaugung verstärkt ausgebildet sein. Dies hat insbesondere im Falle der Nachrüstung des ersten Verdichterstrangs CT1 Bedeutung, da möglicherweise der gesamte Filter Fit durch ein ertüchtigtes Modell ersetzt werden muss.

Die Figuren 7 und 8 zeigen eine mögliche Ausführung des ersten Verdichters CO1, wie er in Figur 6 dargestellt ist. Vergleichbar mit den Axialverdichtern der Figuren 3 und 4 ist hierbei in der Figur 7 der erste Antrieb DR1 axial neben den Verdichterstufen CO11, CO11' angeordnet und in der Figur 8 befindet sich der erste Antrieb DR1 axial zwischen den beiden Verdichterstufen CO11, CO11'. Der Unterschied zu der Darstellung der Figuren 3 und 4 des Axialverdichters liegt im Wesentlichen darin, dass die Radialgebläseausführung der Figuren 7 und 8 axial ansaugen und radial auswerfen, sowie darin, dass die Radialverdichterstufen nicht seriell zueinander arbeiten sondern parallel.

Die Figuren 9, 10, 11 und 12 beschäftigen sich mit einer Pumpschutzvorrichtung PPC für die Anordnung. Figur 9 zeigt den ersten Verdichter CO1 als Radialgebläse in Anordnung stromaufwärts des Filters FIT. Die sich stromabwärts befindende verbindende Fluidleitung CFC ist mit der Pumpschutzvorrichtung PPC ausgerüstet. Bei der Pumpschutzvorrichtung PPC handelt es sich um eine Druckentlastungsvorrichtung PRL, wobei federvorgespannte Klappen bei Überdruck in der verbindenden Fluidleitung CFC öffnen. Auf diese Weise ist das Radialgebläse des ersten Verdichters CO1 vor Pumpstößen auf dem nicht dargestellten stromabwärts befindlichen zweiten Verdichter CO2 geschützt.

Die Figur 10 zeigt eine Zustellvorrichtung BLO, die in der verbindenden Fluidleitung CFC vorgesehen sein kann, den ersten Verdichter CO1 vor Pumpstößen aus dem zweiten Verdichter CO2 zu schützen. Grundsätzlich kann diese Zustellvorrichtung BLO Bestandteil jeder Pumpschutzvorrichtung PPC sein oder auch sonst als Rückschlagklappe zur Verhinderung von Rückströmungen vorgesehen sein. Die Zustellvorrichtung BLO ist links der Figur 10 in einer Sicht in Axialrichtung einer Achse X wiedergegeben. Die Achse X entspricht hierbei der Hauptströmungsrichtung des Prozessfluids PF. Die Zustellvorrichtung BLO umfasst mehrere lamellenartig nebeneinander angeordnete Klappen, die den Strömungsquerschnitt der verbindenden Fluidleitung CFC zu mindestens 80% zustellen können. Eine totale Dichtigkeit ist hierbei nicht angestrebt, vielmehr sollen hohe Differenzdrücke aus Druckstößen verhindert werden bzw. abgeschirmt werden. In der rechts von der Querschnittsdarstellung wiedergegebenen Aktionssequenz sind mehrere Klappen FLP - in Drehachsrichtung senkrecht zur Hauptströmungsrichtung betrachtet - nebeneinander zunächst in Offenstellung angeordnet. Ein Prozessfluid PF strömt entlang der normalen Strömungsrichtung. Bei Umkehr der Strömungsrichtung - also bei einer Rückströmung - des Prozessfluids PF schließt sich zunächst das mittlere Paar von Klappen FLP in Folge der aerodynamischen Gestaltung der Klappen, in denen sich die Rückströmung verfängt und auf diese Weise die Klappen FLP zudrückt. Vergleichbar mit einem Dominoeffekt werden auch die benachbarten Klappen sequenziell durch das Zuklappen und/oder die Strömungsumleitung der zuerst zugeklappten Klappen FLP zugeklappt. Auf diese Weise befindet sich in dem vierten Bild der sequenzartigen Darstellung die komplette Zustellvorrichtung BLO in einer Geschlossen-Position. Bevorzugt sind die Klappen FLP mit einer in eine Richtung arbeitenden Dämpfung versehen, so dass es nicht in Folge von Pumpstößen zu einem permanenten Öffnen und Schließen der Zustellvorrichtung BLO kommt. Die gedämpfte Bewegungsrichtung ist hierbei bevorzugt die Bewegung in die Öffnungs-Position.

Die Figuren 11 und 12 zeigen die Ausführung einer Pumpschutzvorrichtung PPC, die eine Zustellvorrichtung BLO und eine Druckentlastungsvorrichtung PRL miteinander kombiniert. Hierbei befindet sich die Pumpschutzvorrichtung PPC in der Figur 11 in einer normalen offenen Betriebsposition und in der Figur 12 in einer für die Normalströmung des Prozessfluids PF geschlossenen Betriebsposition. Die verbindende Fluidleitung CFC ist hierbei mit einem Schiebeventil SLV ausgestattet, das in Richtung einer Achse X axial verschieblich ist. Dieses Schiebeventil SLV ist Bestandteil der Druckentlastungsvorrichtung PRL. Fest verbunden mit dem Schiebeventil SLV ist die Zustellvorrichtung BLO, die bei einer axialen Rückströmung des Prozessfluids PF den Strömungsquerschnitt der verbindenden Fluidleitung CFC zu mindestens 80% verschließt. Gegen die Kraft einer Rückstellfeder EEL und eines Dämpfers DMP treibt der Differenzdruck über die Zustellvorrichtung BLO des Prozessfluids PF, das zurück zu strömen versucht, das Schiebeventil SLV in eine Axialposition, in der sowohl stromaufwärts als auch stromabwärts der Zustellvorrichtung BLO ein radialer Auslass der Druckentlastungsvorrichtung PRL geöffnet ist, so dass eine Druckentlastung des Prozessfluids PF erfolgt. Auf diese Weise sind sowohl stromaufwärts als auch stromabwärts der Pumpschutzvorrichtung PPC der erste Verdichterstrang CT1 und der zweite Verdichterstrang CT2 vor Pumpstößen geschützt.

## Patentansprüche

1. Anordnung mit einem ersten Verdichterstrang (CT1) und einem zweiten Verdichterstrang (CT2) zur Verdichtung eines Prozessfluids (PF),
wobei der erste Verdichterstrang (CT1) einen ersten Antrieb (DR1) und einen ersten Verdichter (CO1) umfasst, wobei der zweite Verdichterstrang (CT2) einen zweiten Antrieb (DR2) und einen zweiten Verdichter (CO2) umfasst, wobei der erste Verdichterstrang (CT1) nicht mit rotierenden Teilen des zweiten Verdichterstrangs (CT2) Drehmoment-übertragend mechanisch gekoppelt ist,
wobei die beiden Verdichter (CO1, CO2) der unterschiedlichen Verdichterstränge (CT1, CT2) mittels einer verbindenden Fluidleitung (CFC) direkt fluidleitend miteinander verbunden sind,
derart, dass der erste Verdichter (CO1) stromaufwärts des zweiten Verdichters (CO2) angeordnet ist, und wobei der erste Verdichter (CO1) mit einem Druckverhältnis zwischen 1,1 - 1,6 verdichtet, bevor das Prozessfluid (PF) dem zweiten Verdichter (CO2) zugeführt wird,
**dadurch gekennzeichnet, dass** der zweite Verdichter (CO2) als Getriebeverdichter ausgebildet ist.

2. Anordnung nach Anspruch 1,
wobei der zweite Verdichter (CO2) mit einem Druckverhältnis zwischen 3 - 60 verdichtet.

3. Anordnung nach Anspruch 1,
wobei der erste Antrieb (DR1) entweder eine Gasturbine oder eine Dampfturbine oder ein Elektromotor ist.

4. Anordnung nach Anspruch 1,
wobei der zweite Antrieb (DR2) entweder eine Gasturbine oder eine Dampfturbine oder ein Elektromotor ist.

5. Anordnung nach Anspruch 1 oder 2,
wobei der erste Verdichter (CO1) ein Radialverdichter ist oder ein Axialverdichter ist oder ein Querstromgebläse ist.

6. Anordnung nach mindestens einem der vorhergehenden Ansprüche 1 bis 3,
wobei der erste Verdichter (CO1) mindestens eine erste Verdichterstufe (CO11) und eine zweite
Verdichterstufe (CO12) umfasst,
wobei der erste Antrieb (DR1) zwischen der ersten Verdichterstufe (CO11) und der zweiten
Verdichterstufe (CO12) angeordnet ist.

7. Anordnung nach mindestens einem der vorhergehenden Ansprüche,
wobei der erste Verdichter (CO1) als mindestens zweistufiger Radialverdichter ausgebildet ist,
wobei mindestens die erste und die zweite Verdichterstufe (CO11, CO12) eine Ansaugseite (SS) und eine Radscheibenseite (BS) aufweisen,
wobei die Radscheibenseite (BS) der ersten Verdichterstufe (CO11) axial der Radscheibenseite (BS) der zweiten Verdichterstufe (CO12) zugewendet ist und die beiden Verdichterstufen (CO11, CO12) axial aus entgegengesetzten Richtungen ansaugen.

8. Anordnung nach Anspruch 5,
wobei zwischen den beiden Radscheibenseiten (BS) der ersten Verdichterstufe (CO11) und der zweiten
Verdichterstufe (CO12) axial der erste Antrieb (DR1) angeordnet ist.

9. Anordnung nach mindestens einem der vorhergehenden Ansprüche 1 bis 6,
wobei der erste Verdichterstrang (CT1) stromaufwärts eines Filters (FIT) angeordnet ist und ein Prozessfluid (PF) erst nach Passage des Filters (FIT) in den zweiten Verdichter (CO2) eingeleitet wird.

10. Anordnung nach mindestens einem der vorhergehenden Ansprüche 1 bis 6,
wobei stromaufwärts des ersten Verdichters (CO1) ein Filter (FIT) angeordnet ist und das Prozessfluid (PF) stromabwärts ohne Passage eines Filters (FIT) direkt in den zweiten Verdichter (CO2) eingeleitet wird.

11. Anordnung nach mindestens einem der vorhergehenden Ansprüche,
wobei zumindest der erste Verdichter (CO1) oder der gesamte erste Verdichterstrang (CT1) in einem Gehäuse (FCS) eines Filters (FIT) angeordnet ist.

12. Anordnung nach mindestens einem der vorhergehenden Ansprüche,
wobei zwischen dem ersten Verdichter (CO1) und dem zweiten Verdichter (CO2) mindestens eine Pumpschutzvorrichtung (PPC) vorgesehen ist,
wobei die Pumpschutzvorrichtung (PPC) eine Zustellvorrichtung (BLO) aufweist,
wobei die Zustellvorrichtung (BLO) im Falle des Pumpens mindestens 80% des Strömungsquerschnitts der verbindenden Fluidleitung (CFC) zwischen dem ersten Verdichter (CO1) und dem zweiten Verdichter (CO2) zustellt.

13. Anordnung nach mindestens einem der vorhergehenden Ansprüche,
wobei zwischen dem ersten Verdichter (CO1) und dem zweiten Verdichter (CO2) mindestens eine Pumpschutzvorrichtung (PPC) vorgesehen ist, wobei die Pumpschutzvorrichtung (PPC) eine Druckentlastungsvorrichtung (PRL) umfasst, die im Falle des Pumpens des ersten Verdichters (CO1) und/oder des zweiten Verdichters (CO2) eine Druckentlastung der verbindenden Fluidleitung zwischen dem ersten Verdichter (CO1) und dem zweiten Verdichter (CO2) oder auf zumindest dem Abschnitt der Fluidleitung (CFC) zwischen der Zustellvorrichtung (BLO) und dem zweiten Verdichter (CO2) durch eine Öffnung in eine Drucksenke von Druck und/oder Druckstößen druckentlastet.

14. Anordnung nach mindestens dem vorhergehenden Anspruch 12,
wobei der erste Verdichter (CO1) ein Axialverdichter ist.

15. Anordnung nach mindestens einem der vorhergehenden Ansprüche 1 bis 9,
wobei der erste Verdichter (CO1) als Radialverdichter ausgebildet ist und keine Pumpschutzvorrichtung (PPC) stromaufwärts des zweiten Verdichters (CO2) vorgesehen ist.

16. Anordnung nach mindestens dem Anspruch 12,
wobei die Zustellvorrichtung (BLO) derart ausgebildet ist, dass bei einer Rückströmung des Prozessfluids (PF) von dem zweiten Verdichterstrang (CT2) zu dem ersten Verdichterstrang (CT1) die Zustellvorrichtung (BLO) von dem zurück strömenden Prozessfluid (PF) getrieben die verbindende Fluidleitung zu mindestens 80% der Querschnittsfläche versperrt.

17. Anordnung nach mindestens dem Anspruch 14,
wobei die Zustellvorrichtung (BLO) mit einem Schiebeventil (SLV) verbunden ist und ein aus den Differenzdruck des Zustellers sich ergebender mechanischer Schub das Schiebeventil (SLV) in eine Öffnungsposition bewegt, derart, dass die verbindende Fluidleitung zwischen dem ersten Verdichterstrang (CT1) und dem zweiten
Verdichterstrang (CT2) mit einer Drucksenke (PRL) verbunden ist, so dass eine Druckentlastung der Verbindungsleitung entsteht.

18. Verfahren zum Nachrüsten und/oder zum Aufrüsten eines ersten Verdichterstrangs (CT1) zu einem zweiten Verdichterstrang (CT2) eines Anlagenbestandes, so dass eine Anordnung nach mindestens einem der vorhergehenden Ansprüche 1 bis 17 entsteht, wobei der erste
Verdichterstrang (CT1) mit einen ersten Antrieb (DR1) und einen ersten Verdichter (CO1),
stromaufwärts eines zweites Verdichterstrang (CT2) umfassend einen zweiten Antrieb (DR2) und einen zweiten Verdichter (CO2), angeordnet wird,
wobei der erste Verdichterstrang (CT1) nicht mit rotierenden Teilen des zweiten Verdichterstrangs (CT2) Drehmomentübertragend mechanisch gekoppelt ist,
wobei die beiden Verdichter (CO1) der unterschiedlichen Verdichterstränge (CT1, CT2) mittels einer verbindenden Fluidleitung (CFC)fluidleitend miteinander verbunden sind, derart, dass der erste Verdichters (CO1) stromaufwärts des zweiten Verdichters (CO2) angeordnet ist,
wobei der erste Verdichter (CO1) mit einem Druckverhältnis zwischen 1,1 - 1,6 verdichtet, bevor das Prozessfluid dem zweiten Verdichter (CO2) zugeführt wird.

19. Verfahren nach Anspruch 18, wobei in einem Schritt der Nachrüstung der zweite Verdichter aerodynamisch derart geändert wird, dass das Druckverhältnis gegenüber dem Zustand vor der Nachrüstung verringert ist.

## Claims

1. Arrangement having a first compressor train (CT1) and a second compressor train (CT2) for compressing a process fluid (PF),
wherein the first compressor train (CT1) comprises a first drive (DR1) and a first compressor (CO1),
wherein the second compressor train (CT2) comprises a second drive (DR2) and a second compressor (CO2),
wherein the first compressor train (CT1) is not mechanically coupled in torque-transmitting fashion to rotating parts of the second compressor train (CT2), wherein the two compressors (CO1, CO2) of the different compressor trains (CT1, CT2) are directly connected in fluid-conducting fashion to one another by means of a connecting fluid line (CFC),
in such a way that the first compressor (CO1) is arranged upstream of the second compressor (CO2), and wherein
the first compressor (CO1) compresses with a pressure ratio between 1.1 and 1.6 before the process fluid (PF) is fed to the second compressor (CO2),
**characterized in that**
the second compressor (CO2) is in the form of a geared compressor.

2. Arrangement according to Claim 1,
wherein the second compressor (CO2) compresses with a pressure ratio between 3 and 60.

3. Arrangement according to Claim 1,
wherein the first drive (DR1) is either a gas turbine or a steam turbine or an electric motor.

4. Arrangement according to Claim 1,
wherein the second drive (DR2) is either a gas turbine or a steam turbine or an electric motor.

5. Arrangement according to Claim 1 or 2,
wherein the first compressor (CO1) is a radial compressor or an axial compressor or a cross-flow blower.

6. Arrangement according to at least one of the preceding Claims 1 to 3,
wherein the first compressor (CO1) comprises at least one first compressor stage (CO11) and one second compressor stage (CO12),
wherein the first drive (DR1) is arranged between the first compressor stage (CO11) and the second compressor stage (CO12).

7. Arrangement according to at least one of the preceding claims,
wherein the first compressor (CO1) is in the form of an at least two-stage radial compressor,
wherein at least the first and the second compressor stage (CO1, CO12) have an intake side (SS) and a wheel disk side (BS),
wherein the wheel disk side (BS) of the first compressor stage (CO11) faces axially toward the wheel disk side (BS) of the second compressor stage (CO12) and the intake by the two compressor stages (CO11, CO12) occurs axially from opposite directions.

8. Arrangement according to Claim 5,
wherein the first drive (DR1) is arranged axially between the two wheel disk sides (BS) of the first compressor stage (CO11) and the second compressor stage (CO12).

9. Arrangement according to at least one of the preceding Claims 1 to 6,
wherein the first compressor train (CT1) is arranged upstream of a filter (FIT) and a process fluid (PF) is conducted into the second compressor (CO2) only after passing through the filter (FIT).

10. Arrangement according to at least one of the preceding Claims 1 to 6,
wherein a filter (FIT) is arranged upstream of the first compressor (CO1), and the process fluid (PF) is, downstream, conducted directly into the second compressor (CO2) without passing through a filter (FIT).

11. Arrangement according to at least one of the preceding claims,
wherein at least the first compressor (CO1) or the entire first compressor train (CT1) is arranged in a housing (FCS) of a filter (FIT).

12. Arrangement according to at least one of the preceding claims,
wherein at least one surging protection device (PPC) is provided between the first compressor (CO1) and the second compressor (CO2),
wherein the surging protection device (PPC) has a closing device (BLO),
wherein, in the event of surging, the closing device (BLO) closes at least 80% of the flow cross section of the connecting fluid line (CFC) between the first compressor (CO1) and the second compressor (CO2).

13. Arrangement according to at least one of the preceding claims,
wherein at least one surging protection device (PPC) is provided between the first compressor (CO1) and the second compressor (CO2), wherein the surging protection device (PPC) comprises a pressure relief device (PRL) which, in the event of surging of the first compressor (CO1) and/or of the second compressor (CO2), relieves a pressure relief of the connecting fluid line between the first compressor (CO1) and the second compressor (CO2), or on at least the section of the fluid line (CFC) between the closing device (BLO) and the second compressor (CO2), of pressure and/or pressure shocks through an opening into a pressure sink.

14. Arrangement according to at least the preceding Claim 12,
wherein the first compressor (CO1) is an axial compressor.

15. Arrangement according to at least one of the preceding Claims 1 to 9,
wherein the first compressor (CO1) is in the form of a radial compressor and no surging protection device (PPC) is provided upstream of the second compressor (CO2).

16. Arrangement according to at least Claim 12,
wherein the closing device (BLO) is designed such that, in the event of a backflow of the process fluid (PF) from the second compressor train (CT2) to the first compressor train (CT1), the closing device (BLO), driven by the backflowing process fluid (PF), blocks the connecting fluid line over at least 80% of the cross-sectional area.

17. Arrangement according to at least Claim 14,
wherein the closing device (BLO) is connected to a slide valve (SLV) and a mechanical thrust arising from the differential pressure of the closing body moves the slide valve (SLV) into an opening position, such that the connecting fluid line between the first compressor train (CT1) and the second compressor train (CT2) is connected to a pressure sink (PRL), such that a release of pressure from the connecting line occurs.

18. Method for retrofitting and/or adding a first compressor train (CT1) to a second compressor train (CT2) of an existing installation, such that an arrangement according to at least one of the preceding Claims 1 to 17 is realized, wherein the first compressor train (CT1), with a first drive (DR1) and a first compressor (CO1),
is arranged upstream of a second compressor train (CT2) comprising a second drive (DR2) and a second compressor (CO2),
wherein the first compressor train (CT1) is not mechanically coupled in torque-transmitting fashion to rotating parts of the second compressor train (CT2), wherein the two compressors (CO1) of the different compressor trains (CT1, CT2) are connected in fluid-conducting fashion to one another by means of a connecting fluid line (CFC),
in such a way that the first compressor (CO1) is arranged upstream of the second compressor (CO2),
wherein the first compressor (CO1) compresses with a pressure ratio between 1.1 - 1.6 before the process fluid is fed to the second compressor (CO2).

19. Method according to Claim 18, wherein, in a step of the retrofitting, the second compressor is aerodynamically modified such that the pressure ratio is reduced in relation to the state before the retrofitting.

## Revendications

1. Système comprenant une première ligne (CT1) de compresseur et une deuxième ligne (CT2) de compresseur pour comprimer un fluide (PF) de processus,
dans lequel la première ligne (CT1) de compresseur comprend un premier entraînement (DR1) et un premier compresseur (CO1),
dans lequel la deuxième ligne (CT2) de compresseur comprend un deuxième entraînement (DR2) et un deuxième compresseur (CO2),
dans lequel la première ligne (CT1) de compresseur n'est pas accouplée mécaniquement avec transmission de couple à des parties tournantes de la deuxième ligne (CT2) de compresseur,
dans lequel les deux compresseurs (CO1, CO2) des lignes (CT1, CT2) de compresseur différentes sont reliés entre eux fluidiquement directement au moyen d'un conduit (CFC) pour du fluide de communication,
de manière à ce que le premier compresseur (CO1) soit en amont du deuxième compresseur (CO2) et dans lequel le premier compresseur (CO1) comprime à un rapport de pression compris entre 1,1 et 1,6 avant que le fluide (PF) de processus soit envoyé au deuxième compresseur (CO2), **caractérisé en ce que** le deuxième compresseur (CO2) est conformé en compresseur à engrenage.

2. Système suivant la revendication 1,
dans lequel le deuxième compresseur (CO2) comprime à un rapport de pression compris entre 3 et 60.

3. Système suivant la revendication 1,
dans lequel le premier entraînement (DR1) est, soit une turbine à gaz, soit une turbine à vapeur, soit un moteur électrique.

4. Système suivant la revendication 1,
dans lequel le deuxième entraînement (DR2) est, soit une turbine à gaz, soit une turbine à vapeur, soit un moteur électrique.

5. Système suivant la revendication 1 ou 2,
dans lequel le premier compresseur (CO1) est, soit un compresseur radial, soit un compresseur axial, soit une soufflante à courant transversal.

6. Système suivant au moins l'une des revendications précédentes 1 à 3,
dans lequel le premier compresseur (CO1) comprend au moins un premier étage (CO11) de compresseur et un deuxième étage (CO12) de compresseur,
dans lequel le premier entraînement (DR1) est monté entre le premier étage (CO11) de compresseur et le deuxième étage (CO12) de compresseur.

7. Système suivant au moins l'une des revendications précédentes,
dans lequel le premier compresseur (CO1) est constitué en compresseur radial ayant au moins deux étages,
dans lequel au moins le premier et le deuxième étages (CO11, CO12) de compresseur ont un côté (SS) d'aspiration et un côté (BS) à disque de roue,
dans lequel le côté (BS) à disque de roue du premier étage (CO11) de compresseur est tourné axialement vers le côté (BS) à disque de roue du deuxième étage (CO12) de compresseur et les deux étages (CO11, CO12) de compresseur aspirent axialement dans des sens contraires.

8. Système suivant la revendication 5,
dans lequel le premier entraînement (DR1) est monté entre les deux côtés (BS) à disque de roue du premier étage (CO11) de compresseur et du deuxième étage (CO12) de compresseur.

9. Système suivant au moins l'une des revendications précédentes 1 à 6,
dans lequel la première ligne (CT1) de compresseur est montée en amont d'un filtre (FIT) et un fluide (PF) de processus n'est envoyé dans le deuxième compresseur (CO2) qu'après être passé dans le filtre (FIT).

10. Système suivant au moins l'une des revendications précédentes 1 à 6,
dans lequel un filtre (FIT) est monté en amont du premier compresseur (CO1) et le fluide (PF) de processus est envoyé en aval, sans passer par un filtre (FIT), directement dans le deuxième compresseur (CO2).

11. Système suivant au moins l'une des revendications précédentes,
dans lequel au moins le premier compresseur (CO1) ou toute la première ligne (CT1) de compresseur est disposé dans une enveloppe (FCS) d'un filtre (FIT).

12. Système suivant au moins l'une des revendications précédentes,
dans lequel un dispositif (PPC) anti-pompage est prévu entre le premier compresseur (CO1) et le deuxième compresseur (CO2),
dans lequel le dispositif (PPC) anti-pompage a un dispositif (BLO) de distribution,
dans lequel le dispositif (BLO) de distribution distribue, dans le cas du pompage, au moins 80% de la section transversale d'écoulement du conduit (CFC) pour du fluide de communication entre le premier compresseur (CO1) et le deuxième compresseur (CO2).

13. Système suivant au moins l'une des revendications précédentes,
dans lequel, entre le premier compresseur (CO1) et le deuxième compresseur (CO2), est prévu au moins un dispositif (PPC) anti-pompage, dans lequel le dispositif (PPC) anti-pompage comprend un dispositif (PRL) de détente de la pression, qui, dans le cas du pompage du premier compresseur (CO1) et/ou du deuxième compresseur (CO2), détend la pression et/ou supprime des coups de bélier en provoquant une détente dans le conduit pour du fluide de communication entre le premier compresseur (CO1) et le deuxième compresseur (CO2) ou sur au moins une partie du conduit (CFC) pour du fluide entre le dispositif (BLO) de distribution et le deuxième compresseur (CO2) par une ouverture dans un puits de pression.

14. Système suivant au moins la revendication précédente 12, dans lequel le premier compresseur (CO1) et un compresseur axial.

15. Système suivant au moins l'une des revendications précédentes 1 à 9,
dans lequel le premier compresseur (CO1) est constitué en compresseur radial et il n'est pas prévu de dispositif (PPC) anti-pompage en amont du deuxième compresseur (CO2).

16. Système suivant au moins la revendication 12,
dans lequel le dispositif (BLO) de distribution est constitué de manière à ce qu'il se produit un courant en retour du fluide (PF) de processus de la deuxième ligne (CT2) de compresseur à la première ligne (CT1) de compresseur, le dispositif (BLO) de distribution obture, en étant entraîné par le fluide (PF) de processus s'écoulant en retour, le conduit pour du fluide de communication pour au moins 80% de la surface de la section transversale.

17. Système suivant au moins la revendication 14,
dans lequel le dispositif (BLO) de distribution est relié à une soupape (SLV) à poussée et une poussée mécanique provenant de la pression différente du distributeur met la soupape (SLV) à poussée dans une position d'ouverture, de manière à ce que le conduit pour du fluide de communication entre la première ligne (CT1) de compresseur et la deuxième ligne (CT2) de compresseur communique avec un puits (PRL) de pression, de manière à créer une détente de la pression dans le conduit de communication.

18. Procédé pou rééquiper et/ou pour équiper une première ligne (CT1) de compresseur d'une deuxième ligne (CT2) de compresseur d'une installation existante, de manière à créer un système suivant au moins l'une des revendications précédentes 1 à 17, dans lequel on met la première ligne (CT1) de compresseur ayant un premier entraînement (DR1) et un premier compresseur (CO1),
en amont d'une deuxième ligne (CT2) de compresseur, comprenant un deuxième entraînement (DR2) et un deuxième compresseur (CO2),
dans lequel la première ligne (CT1) de compresseur n'est pas accouplée mécaniquement avec transmission de couple à des parties tournantes de la deuxième ligne (CT2) de compresseur,
dans lequel les deux compresseurs (CO1, CO2) des lignes (CT1, CT2) de compresseur différentes sont reliés entre eux fluidiquement directement au moyen d'un conduit (CFC) pour du fluide de communication,
de manière à ce que le premier compresseur (CO1) soit en amont du deuxième compresseur (CO2) et dans lequel le premier compresseur (CO1) comprime à un rapport de pression compris entre 1,1 et 1,6 avant que le fluide (PF) de processus ne soit envoyé au deuxième compresseur (CO2).

19. Procédé suivant la revendication 18, dans lequel, dans un stade de rééquipement, on modifie aérodynamiquement le deuxième compresseur, de manière à diminuer le rapport de pression par rapport à l'état avant le rééquipement.
